# EUROPÄISCHE PATENTSCHRIFT

(11) **EP 0 424 356 B1**
(45) Veröffentlichungstag und Bekanntmachung des Hinweises auf die Patenterteilung: **22.03.1995**
(21) Anmeldenummer: 90890279.4
(22) Anmeldetag: 11.10.1990
(51) Int. Cl.: E05B 49/02

(54) **Schliesszylinder**
Locking cylinder
Cylindre de fermeture

(30) Priorität: 20.10.1989 AT 2417/89
(43) Veröffentlichungstag der Anmeldung: 24.04.1991
(73) Patentinhaber: GRUNDMANN SCHLIESSTECHNIK GESELLSCHAFT m.b.H., A-3130 Herzogenburg (AT)
(72) Erfinder: Gantner, Wilhelm, A-6780 Schruns (AT); Luef, Heinz, A-3133 Traismauer (AT)
(74) Vertreter: Müllner, Erwin, Dr.

(56) Entgegenhaltungen:
- WO-A-80/02711
- WO-A-89/02969
- FR-A- 2 531 128
- GB-A- 2 127 479
- GB-A- 2 169 947

## Beschreibung

Die Erfindung betrifft einen Schließzylinder mit einem in einem Schloßgehäuse drehbaren Zylinderkern und mit Zuhaltungen, die durch einen in einem Schlüsselkanal des Zylinderkernes einschiebbaren Schlüssel aus einer Kern und Gehäuse überbrückenden Lage in eine Freigabestellung schiebbar sind, und mit mindestens einer das Schloßgehäuse und den Zylinderkern sowie den Schlüsselkanal im Zylinderkern durchsetzenden Bohrung, in der eine Strahlenquelle, beispielsweise eine Infrarotsendediode zum Durchsenden eines Signals, und dieser gegenüberliegend ein Sensor vorgesehen ist, dem ein Empfänger und eine Vergleichsschaltung zum Vergleich eines von Ausnehmungen des Schlüssels durch Abblenden des Strahlenganges beim Einstecken hervorgerufenen Signals mit einem oder mehreren in mindestens einem Codespeicher abspeicherbaren Codesignalen nachgeschaltet ist, wobei an die Vergleichsschaltung eine elektromagnetische Verriegelung im Schließzylinder oder in einem Einstemmschloß angeschlossen ist und wobei nur ein einziger Sensor vorgesehen ist und im Empfänger zwei Schwellenwerte für das von diesem Sensor einlangende und lediglich aus einer Signalspur des Schlüssels gewonnene analoge Signal eingestellt sind, und die oberhalb der unteren Schwelle festgestellten Signale Taktsignale (Taktspur )und die oberhalb der oberen Schwelle festgestellten Signale Codesignale (Codespur ) sind, die als getakteter Code an die Vergleichsschaltung angeschlossen sind, an deren zweiten Eingang mindestens ein Codespeicher liegt.

Bei Einzelschlössern besteht der Wunsch, etwa bei Verlust oder Diebstahl eines Schlüssels den Schließzylinder umprogrammieren zu können. Bei den bekannten Ausführungen führt das Anstecken eines Schlüssels einer zweiten Schlüsselgarnitur zum Umordnen der mechanischen Zuhaltungsstifte, wodurch die Umprogrammierung vollzogen ist und mit den Schlüssein der ersten Schlüsselgarnitur nicht mehr gesperrt werden kann. Ein vielfaches Umprogrammieren ist bei diesen Ausführungen nicht möglich.

Bei Schließanlagen ist es oftmals erforderlich, Sperrberechtigungen zu ändern, also etwa Einschränkungen oder Erweiterungen vorzunehmen. Dies erfordert den Austausch von Schließzylindern und ist in vielen Fallen nur durch Austausch der gesamten Schließanlage möglich.

Es sind ferner Zutrittskontrollsysteme bekannt, die auf der Basis von Lochkartencodes oder mit Magnetspurcodes arbeiten. Eine Lochkarte oder Scheckkarte ersetzt dabei den Schlüssel. Elektronische oder mechanische Lesegeräte stellen den Kartencode fest und leiten nach Soll-Istvergleich mit den eingespeicherten Codes die eventuelle Sperrberechtigung des Karteninhabers ab. Bei einer bekannten Ausführung trägt der Schlüsselrücken eines Flachschlüssels für ein Zylinderschloß Marken in Form von Einschnitten, deren Lage zueinander den Code ergeben, der zusätzlich zum mechanischen Gesperre eine elektromechanische Zuhaltung steuert.

Ferner sind Schließzylinder bekannt, die zusätzlich zu den mechanischen Stiftzuhaltungen über eine elektronische Sperrebene verfügen. Dazu ist der Schlüssel neben den Variationskriterien des Schlüsselprofils und der Zahnung noch derart codiert, daß schloßseitig nach Codeerkennung ein Soll-Istverlgeich elektronisch durchgeführt wird. Ein solches Schloß sperrt somit erst dann, wenn das Schlüsselprofil in den Schlüsselkanal paßt, wenn die Zahnung die Kern- und Gehäusestifte des Zylinders in die Teilungsfläche zwischen Kern und Gehäuse verschiebt und wenn Codeübereinstimmung zwischen Schlüssel und Schloß festgestellt wurde. Die Fachliteratur läßt Aktivschlüsselsysteme, statische Passivschlüsselsysteme und dynamische Passivschlüsselsysteme erkennen. Bei den Aktivschlüsselsystemen ist im Schlüssel ein Sender vorgesehen, der einen Code an das Schloß zum Vergleich mit dem schloßseitigen Code aussendet. Statische Passivschlüsselsysteme umfassen einen Schlüssel mit Marken wie Kerben oder Bohrungen, die abgetastet werden, sobald der Schlüssel in das Schloß vollständig eingesteckt und wenigstens kurzzeitig in Buhelage gekommen ist. Die Momentaufnahme der Codierung wird dem Soll-Istvergleich unterworfen, der dann bei Übereinstimmung zur Entriegelung führt. Bei dem dynamischen Passivschlüsselsystem wird der Schlüsselcode sukzessive während der Einschubbewegung beim Vorbeigleiten an Leseköpfen abgenommen, die seitlich nacheinander einlangenden Signale gespeichert und der Speicherinhalt sodann einem Sollvergleich unterzogen.

Typische Vertreter der vorgenannten Aktivschlüsselsysteme sind den DE-OSen 30 05 890, 29 22 230 und 30 06 128 zu entnehmen. Es sind jeweils Sender im Schlüssel untergebracht, deren Code umprogrammierbar ist oder durch einen Zufallsgenerator bei jedem Sperrvorgang synchron mit dem Schloßcode verändert wird. Diese Systeme sind nicht nur aufwendig, sondern infolge der drahtlosen Übertragungsstrecke auch störungsanfällig.

Die DE-OS 1 553 363 betrifft ein statisches Passivschlüsselsystem. Der Schlüssel der über ein Lochmuster verfügt, wird in den Schlüsselkanal eingeschoben. Die eine Schlüsselseite wird über die gesamte Fläche beleuchtet. Licht tritt nur in den Lochpositionen durch und aktiviert Fotozellen, die den Entriegelungsvorgang auslösen. Dieses System erfordert eine großflächige Lichtquelle und eine Vielzahl von Fotozellen, sodaß diese Konstruktion etwa zur Adaption herkömmlicher Zylinderschlösser ausscheidet.

Statische Passivsysteme zeigen auch die DE-OS 29 25 214 und die DE-AS 25 16 283. Während im ersten Fall im Ruhezustand des eingeschobenen Schlüssels ein Lochmuster des Schlüssels zwischen einer großflächigen Stahlungsquelle und einer Kette von lichtempfindlichen Elementen des Schlosses liegt, sind es im zweiten Fall Kerben im Schlüsselrücken. Alle derarigen statischen Passivschlüsselsysteme verlangen großvolumige Einbauten im Schloß, die, wie erwähnt, eine Adaptierung vorhandener hochspezialisierter Schließzylinder ausschließen.

Aus der CH-PS 640 297 ist ein dynamisches Passivschlüsselsystem bekannt. Der Schlüssel selbst verfügt über mindestens zwei Codespuren auf nicht mechanischer Grundlage, auswelchen beim Einschieben in den Schlüsselkanal mittels mindestens zweier schloßseitiger Leseköpfe eine Taktinformation und den Takten zugeordnet eine Codeinformation abgeleitet wird. Die Taktinformation ist erforderlich, weil jeder Mensch den Schlüssel mit unterschiedlicher Geschwindigkeit einschiebt und die Einschubgeschwindigkeit auch keineswegs über die gesamte Tiefe des Schlüsselkanals konstant hält. Der Aufwand bei zwei Spuren und damit verbunden bei zwei oder gar vier Leseköpfen ist groß, insbesondere erfordern die Leseköpfe viel elektrische Energie.

Aus der EP-A-0 391 929 ist ein Sicherheitssystem der letztgenannten Kategorie bekannt. Es werden Flachschlüssel verwendet deren Bartprofil optisch abgetastet wird. Eine besondere Ausführung sieht auch eine Abtastung von Bohrungen vor, die im Bartbereich in Einschubrichtung hintereinander vorgesehen sind und zur Unterscheidung von Takt- und Codesignalen unterschiedlich groß im Durchmesser ausgeführt wurden. Beim Einschieben des Schlüssels in einen Schlüsselkanal wird ein quer zum Kanal orientierter Lichtstrahl wiederholt unterbrochen bzw. abgeblendet, sodaß ein Sensor eine Folge von Impulsen erfaßt. Das Vorhandensein von Impulsen einerseits und das Überschreiten einer Schwelle anderseits führt zur Differenzierung zwischen einem Takt und einem davon abgeleiteten Code. Von einem solchen System geht die Erfindung aus, die auf eine besonders praxisgerechte Codierung, insbesondere Umcodierung der Schlüssel-Schloßkombination bei Schlüsselverlust oder Änderung der Sperrhierachie abzielt. Die elektronischen Kriterien sollen einer hochwertigen Schlüssel-Schloßkombination auf Zylinderbasis bedingungslos überlagerbar sein, damit insbesondere die Variationsvielfalt gesteigert wird und auch nachträglich Änderungen bezüglich der Sperrberechtigung vor Ort ohne Austausch des Schlosses vorgenommen werden können. Diese Aufgabe wird erfindungsgemäß durch die im Kennzeichen des Anspruchs 1 gegebene Lehre gelöst. Die Systeme der wirksamen Umcodierung können zur Erhöhung der Sicherheit eines Einzelzylinders ebenso eingesetzt werden, wie zur flexiblen Gestaltung einer Schließanlage und für die sofortige Zuteilung und den Entzug von Sperrberechtigungen beim Einzelzylinder ebenso wie bei der Anlage. Während die Sicherheit vor Gewaltanwendung von dem mechanischen Gesperre übernommen wird, gewährleistet die den mechanischen Code des Schlüssels abtastende Elektronik einen enormen Variationszuwachs sowie Flexibilität. Ohne zusätzlichen Aufwand ändert sich der Schloßcode in zyklischer Folge, sobald ein neuer Schlüssel, etwa bei Verlust des alten Schlüssels, angesteckt wird. Der bisher gültige Schloßcode wird dadurch unwirksam. Ein Vorteil dieses Systems liegt somit darin, daß ein derartiger Schließzylinder vom Wohnungsinhaber selbst den Bedürfnissen nach jederzeit selbst umprogrammierbar ist. Alternativ oder ergänzend dazu kann der Codespeicher zur Ein- bzw. Umprogrammierung von Schlüsselcodes durch einen vorbestimmten Steuercode beispielsweise eines Probrammierschlüssels an den Empfänger durchschaltbar sein. Dadurch wird der Codespeicher zugänglich. Es kann ein programmierbarer Speicher vorgesehen sein, der bei Einstecken eines Programmierschlüssels alle bisher eingegebenen Codes löscht und kurzzeitig für eine Neuprogrammierung durch aufeinanderfolgendes Einstecken aller sperrberechtigten Schlüssel offen ist. Die Programmierung kann außer zeitlimitiert auch durch neuerliches Einstecken des Programmschlüssels beendet werden. Wenn etwa einem Handwerker ein Schlüssel kurzzeitig überlassen wird, dann kann die Sperrberechtigung dieses Schlüssels nachts, am Wochenende oder nach Beendigung der Arbeit entzogen werden. Bei der dazu besonders geeigneten Ausführungsform weist der Codespeicher Speicherplätze auf, deren Codes mittels eines ansteckbaren oder optisch bzw. induktiv koppelbaren Programmiergerätes individuell eingebbar sind. Selbst wenn der Handwerker oder ein während der eigenen Abwesenheit den Schlüssel innehabender Nachbar diesen verliert, dann ist lediglich der Code des verlorenen Schlüssels durch das Programmiergerät aus dem Signalspeicher zu löschen. Selbst bei übereinstimmender Zahnung und Profilierung, die zu einem Überwinden der mechanischen Zuhaltungen führen würde, sperrt das Schloß nun mit diesem Schlüssel - sollte er in falsche Hände geraten sein - nicht.

Auf die Speicherplätze dieses Codespeichers kann durch das Programmiergerät individuell zugegriffen werden. Dem Codespeicher kann ein Uhrenchip zugeordnet werden, sodaß gewisse Sperrberechtigungen zeitabhängig erfolgen können. So etwa können die Büroschlüssel der Angestellten nur wochentags zwischen 8 und 18 h sperrberechtigt sein. Das Uhrenchip kann auch an einen Ereignisspeicher angeschlossen sein, der jeden Sperrversuch, einschließlich des Schlüsselcodes, unter Uhrzeitangabe und Datum registriert. Der Ereignisspeicher kann durch optische, induktive Kopplung oder über einen Stecker mittels eines Lesegerätes allenfalls mit Drucker ausgelesen werden.

In konstruktiver Hinsicht ist eine besondere Ausführungsform dadurch gekennzeichnet, daß die Strahlenquelle und der Sensor in einer dem Schließzylinder überschiebbaren Rosette vorgesehen sind. Weiters ist vorteilhaft, wenn die Energie der Strahlenquelle über isoliert geführte Montageschrauben in der Rosette von einer Batterie in einem Gehäuse, das vorzugsweise als Teil eines Langschildes des der Rosette gegenüberliegenden Beschlages ausgebildet ist, wie auch das empfangene Signal des Sensors über diese Montageschrauben den im Gehäuse vorgesehenen Empfänger und sodann der Vergleichsschaltung zuführbar sind.

Ein Ausführungsbeispiel des Erfindungsgegenstandes ist in den Zeichnungen dargestellt.

Fig. 1 zeigt in schematischer Darstellung den Schloßbereich einer Tür mit Einstemmschloß und Schließzylinder zusammen mit einem Blockschaltbild zur Funktionsdarstellung, Fig. 2 den Schließzylinder zusammen mit einer Rosette in Frontansicht und Fig. 3 einen Schlüssel.

Ein serienmäßiger Schließzylinder 1 ist in einem Einstemmschloß 2 einer Tür 3 eingesetzt. Der Schließzylinder 1 trägt eine Bohrung 4, die das Schloßgehäuse 5 und den Zylinderkern 6 sowie den Schlüsselksnal 7 durchsetzt. Dem über die Türfläche nach außen überstehenden Teil des Schließzylinders 1 ist eine Rosette 8 überschoben, in welcher ebenfalls eine Bohrung vorgesehen ist, die mit der Bohrung 4 im Schließzylinder fluchtet. In der Rosettenbohrung liegt einerseits eine Infrarotsendediode 9 und anderseits ein Infrarotsensor 10, dessen Signal einem Empfänger 11 zugeführt wird. Im Empfänger 11 wird das ankommende Signal mit zwei Schwellenwerten verglichen. Wird die untere Schwelle überschritten, dann erkennt der Empfänger ein Taktsignal, wird auch die obere Schwelle überschritten, dann liegt ein Codesignal ("1") vor.

Beim Einschieben eines Schlüssels 12 (Fig. 3) in den Schlüsselkanal 7 takten die im Schlüsselbart vorgesehenen Bohrungen 13,14, 15, 16, 17, 18, 19 und 20 den Infrarotstrahl zwischen der Sendediode 9 und dem Sensor 10. Infolge der unterschiedlichen Bohrungsdurchmesser am Schlüssel 12 gibt der Sensor unterschiedlich starke Signale ab, die im Empfänger 11 infolge der vorgenannten Schwellen zu einer Taktfolge 21 und einer Codefolge 22 führen. Letztere stellt das elektronische Abbild der mechanischen Lochspur 13 bis 20 dar. Im Auführungsbeispiel sind die Bohrungen 14, 15 und 17, also die zweite, dritte und fünfte Bohrung im Querschnitt größer, als die übrigen Bohrungen. Der Querschnittsunterschied muß sich nicht auf den Bohrungsdurchmesser beziehen, sondern betrifft die wirksame Abblendung des Infrarotstrahls. So könnten auch jeweils gleich große Bohrungen verwendet werden, die für einen kleineren Durchtrittsquerschnitt gegenüber der Mittelalchse des Infrarotstrahles auf dem Schlüssel in der Höhe versetzt sind. Die Bohrungen könnten für unterschiedliche Abblendung des Infrarotstrahles auch schräg zur Achse des Lichtstrahles im Schlüsselbartverlaufen. Auch dadurch ist der für die Abblendung wirksame Durchtrittsquerschnitt beeinflußbar. Zurück zum Ausführungsbeispiel ergeben alle Bohrungen 13 bis 20 beim Einschieben des Schlüssels 12 in den Schlüsselkanal 7 ein Signal, das über der unteren Schwelle des Empfängers 11 liegt. Dieses wird durch acht Taktimpulse der Taktspur 21 angedeutet. Durch den größeren Durchtrittsquerschnitt der Schlüsselbohrungen 14, 15 und 17 ergibt sich jeweils ein Signal höherer Amplitude, das nicht nur die untere, sondern auch die obere Schwelle im Empfänger 11 übersteigt. Der Taktspur 21 gegenübergestellt liegen diese Signale auf den Taktpositionen zwei, drei und fünf. Der Code des Schlüssels 12 lautet daher 01101000.

In einer Vergleichschaltung 23 wird der ermittelte Code mit einem Soll-Code verglichen. Bei Codeübereinstimmung wird über eine Leitung 24 eine elektromagnetische Verriegelung 25 ausgehoben, die im Einstemmschloß auf den Riegel oder die Riegelmechanik bzw. im Schließzylinder auf dem Zylinderkern, die Sperrnase oder die Kupplung zwischen Zylinderkern und Sperrnase wirkt.

Der oder die Soll-Codes, also jene Codes, die zur Entriegelung des elektromechanischen Gesperres führen, sind in Fig. 1 in drei Speichern bzw. Speichergruppen enthalten, die bei einer praktischen Ausführung gemeinsam oder alternativ realisiert sein können. Der Codespeicher 26 umfaßt drei Sollcodes (C₁, C₂, C₃), von denen nur der erste Code C₁ vorerst wirksam dem über die Codespur 22 an die Vergleichsschaltung 23 geführten Ist-Code gegenübergestellt wird. Sobald ein Schlüssel mit dem Code C₂ in den Schlüsselkanal 7 gesteckt wird, erfolgt die Aktivierung des Codes C₂. C₁ und C₃ sind unwirksam. In der Praxis werden mit dem Schloßsystem drei Garnituren von Schlüsseln mitgeliefert, wobei bei Verlust oder Diebstahl eines Schlüssels der ersten Garnitur die mit C₁ codiert ist, die Umprogrammierung auf C₂ durch Anstecken eines Schlüssels der zweiten Garnitur erfolgt. Dieser Vorgang kann nochmals mit C₃ oder mehrmals wiederholt werden. Es ist eine zyklische Reihung möglich, die bei C₁ schließlich wieder beginnt.

Alternativ oder zusätzlich kann ein frei umprogrammierbarer Speicher 27 vorgesehen sein, der die Codes Cₙ als Sollcodes enthält. Der Speicher 27 kann zur Umprogrammierung durch einen Codeschlüssel geöffnet werden, dessen Code in der Vergleichsschaltung 28 einen besonderen Code K eines Festspeichers 29 gegenübergestellt wird. Stimmt der Schlüsselcode des Programmierschlüssels mit K überein, dann erfolgt ein Signal an den Codespeicher 27 bzw. es werden unmittelbar alle Codes der nachfolgend eingesteckten Schlüssel in Speicher 27 abgelegt. Dabei können vorerst sämtliche ursprünglichen Codes gelöscht werden oder aber es erfolgt die Neubelegung der Speicherplätze der Reihe nach. Mit dem Einstecken eines Programmierschlüssels kann der Speicher 27 beispielsweise für 2 Minuten für das Umprogrammieren bzw. Neuprogrammieren geöffnet sein. Dies ist durch einen Uhrenchip 30 und die strichlierte Wirkverbindung zum Speicher 27 angedeutet. Die Phase der Umprogrammierung kann auch durch ein neuerliches Einstecken des Programmierschlüssels beendet werden.

Ein drittes Speichersystem umfaßt Speicher 31, 32, 33 und 34 auf deren Speicherplätze gezielt zugegriffen werden kann. Dazu ist ein Programmiergerät 35 vorgesehen, das über Induktionsspulen 36, 37 an das Speichersystem angeschlossen ist. Das vorgenannte Speichersystem erlaubt die Kopplung der Sperrberechtigung mit einer Zeitspanne, wie dies durch die strichlierte Wirkverbindung zwischen dem Uhrenchip 30 und dem Speicher 31 dargestellt ist.

Es ist ferner noch ein Ereignisspeicher 38 vorgesehen, der sämtliche einlangende Codes gleichzeitig mit Datum und Uhrzeit festhält (Steuerleitungen 39, 40). Ferner wird auch aufgezeichnet, ob der Code zu einer Aufhebung des elektromechanischen Gesperres 25 geführt hat. Der Ereignisspeicher 38 kann über eine induktive Ankopplung 41, 42 mittels eines Anzeigegerätes 43 allenfalls mit Protokolldrucker 44 ausgelesen werden.

Zur Energieversorung verfügt die Schaltung über eine Batterie 45, wobei in Fig. 1 symbolisch nur ein Stromkreis zur Infratrotsendediode dargestellt ist. Die Batterie 45 kann mittels einer induktiv angekuppelten Wechselspannung über ein gleichgerichtetes Ladegerät 46 aufgeladen werden. Die Spannungsversorgung kann auch ohne Batterie, beispielsweise nur mit einer Pufferung über einen Kondensator mit hoher Kapazität über die induktive Kopplung aus dem Netz unter Zwischenschaltung eines Transformators (Klingeltransformators) erfolgen. Zur induktiven Ankopplung des Programmiergerätes 35, des Lesegerätes 43, und der Fremdspannung kann eine einzige, gemeinsame Induktionsspule verwendet werden.

Wird die Batterie 45 verwendet, dann erfolgt ein Piepston als Signal für einen positiven Codevergleich durch Anschluß eines akustischen Melders an die Leitung 24. Sobald die Spannung unter einen gewissen voranstellbaren Wert absinkt, entfällt der Piepston als Warnung und Hinweis, daß baldmöglichst die Batterie ausgetauscht werden soll. Im Notfall könnte Spannung von außen über die Induktivität angelegt werden (z. B. Aufladung des vorgenannten Kondensators). Es kann auch bei Absinken der Spannung der Batterie das gesamte elektronische System unwirksam geschaltet werden, sodaß nurmehr die mechanischen Schloßkriterien eines üblichen Schließzylinders für Sicherheit und Sperrvorgang zur Verfügung stehen.

Das Einstemmschloß kann als Panikschloß ausgebildet sein, d.h., daß mit dem Innendrücker der Riegel zurückgezogen werden kann. Der Innendrücker ist dabei von einem eventuellen Außendrücker entkoppelt. Während das Auf- und Zusperren von der Türaußenseite die Übereinstimmung des elektronisch mechanischen Codes verlangt, genügt für das Zusperren von der Innenseite bei einer Ausführungsform die mechanische Entriegelung des Schließzylinders. Das "Aufsperren" erfolgt von der Innenseite über den Drücker. Natürlich kann bei beidseitig gewünschter erhöhter Sicherheit auch an der Tür- bzw. Schloßinnenseite eine Rosette mit einer Infrarotlichtschranke vorgesehen sein.

Der achtstelligeCode wurde bloß im Ausführungsbeispiel genannt. Es können in der Praxis Codes von 14 und mehr Stellen verwendet werden, wobei beispielsweise vier Stellen zur Darstellung einer Checksumme herangezogen werden. Damit kann der abgelesene Code kontrolliert und ein Lesefehler sogar richtiggestellt werden.

Es besteht ferner die Möglichkeit, die Bohrungen 13 bis 20 mit Kunststoff, der von dem Infrarotstrahl durchdrungen wird, zu vergießen. Beiderseits des Schlüsselbartes kann jeweils eine Nut vorgesehen sein, in deren Nutengrund die Bohrungen 13 bis 20 liegen. In diesem Fall können die Nuten ausgegossen werden, sodaß die Vergußmasse nicht über die Oberfläche des Schlüsselbartes hervortritt.

## Patentansprüche

1. Schließzylinder mit einem in einem Schloßgehäuse (5) drehbaren Zylinderkern (6) und mit Zuhaltungen, die durch einen in einem Schlüsselkanal (7) des Zylinderkernes (6) einschiebbaren Schlüssel (12) aus einer Kern und Gehäuse überbrückenden Lage in eine Freigabestellung schiebbar sind, und mit mindestens einer das Schloßgehäuse (5) und den Zylinderkern (6) sowie den Schlüsselkanal (7) im Zylinderkern (6) durchsetzenden Bohrung (4), in der eine Strahlenquelle, beispielsweise eine Infrarotsendediode (9) zum Durchsenden eines Signals, und dieser gegenüberliegend ein Sensor (10) vorgesehen ist, dem ein Empfänger (11) und eine Vergleichsschaltung (23) zum Vergleich eines von Ausnehmungen (13-20) des Schlüssels (12) durch Abblenden des Strahlenganges beim Einstecken hervorgerufenen Signals mit einem oder mehreren in mindestens einem Codespeicher (26, 27, 31-34) abspeicherbaren Codesignalen nachgeschaltet ist, wobei an die Vergleichsschaltung eine elektromagnetische Verriegelung (25) im Schließzylinder (1) oder in einem Einstemmschloß (2) angeschlossen ist und wobei nur ein einziger Sensor (10) vorgesehen ist und im Empfänger (11) zwei Schwellenwerte für das von diesem Sensor (10) einlangende und lediglich aus einer Signalspur des Schlüssels (12) gewonnene analoge Signal eingestellt sind, und die oberhalb der unteren Schwelle festgestellten Signale Taktsignale (Taktspur 21) und die oberhalb der oberen Schwelle festgestellten Signale Codesignale (Codespur 22) sind, die als getakteter Code an die Vergleichsschaltung (23) angeschlossen sind, an deren zweiten Eingang mindesten ein Codespeicher (26, 27, 31-34) liegt, dadurch gekennzeichnet, daß der Codespeicher (26) mehrere zyklisch nacheinander abrufbare Codes (C₁, C₂, C₃) beinhaltet, die jeweils einzeln durch Anstecken eines den neuen Code enthaltenden Schlüssels aktivierbar sind, wobei gleichzeitig der vorherige Code im Codespeicher (6) außer Betrieb gesetzt ist und bzw. oder, daß der Codespeicher (27) zur Ein- bzw. Umprogrammierung von Schlüsselcodes durch einen vorbestimmten Steuercode, beispielsweise eines Programmierschlüssels, an den Empfänger (11) durchschaltbar ist und bzw. oder daß der Codespeicher Speicherplätze (31, 32, 33, 34) aufweist, deren Codes mittels eines ansteckbaren oder optisch bzw. induktiv koppelbaren Programmiergerätes (35, 36) individuell eingebbar sind.

2. Schließzylinder nach Anspruch 1, dadurch gekennzeichnet, daß die Strahlenquelle (9) und der Sensor (10) in einer dem Schließzylinder (1) überschiebbaren Rosette (8) vorgesehen sind.

3. Schließzylinder nach Anspruch 2, dadurch gekennzeichnet, daß die Energie der Strahlenquelle (9) über isoliert geführte Montageschrauben in der Rosette (8) von einer Batterie (45) in einem Gehäuse, das vorzugsweise als Teil eines Langschildes des der Rosette (8) gegenüberliegenden Beschlages ausgebildet ist, wie auch das empfangene Signal des Sensors (10) über diese Montageschrauben dem im Gehäuse vorgesehenen Empfänger (11) und sodann der Vergleichsschaltung (23) zuführbar sind.

## Claims

1. Lock cylinder with a cylinder plug (6) that can be rotated in a lock case (5) and with levers that can be moved by a key (12), which can be inserted into a keyway (7) in the cylinder plug (6), from a position that bridges the plug and the case into a releasing position, and with a minimum of one bore (4) that penetrates the lock case (5) and the cylinder plug (6), as well as the keyway (7) in the cylinder plug (6), in which a radiation source, for example an infra-red transmitting diode (9) for the transmission of a signal, and a sensor (10) on the opposite side are provided, behind which a receiver (11) and a comparator circuit (23) are provided where a signal, which is generated when a key (12) is inserted, the recesses (13 - 20) of which dim the beam path, is compared to one or several code signals that can be stored in a minimum of one code memory (26, 27, 31 - 34), with an electromagnetic locking device (25) in the lock cylinder (1) or in a mortice lock (2) being connected to the comparator circuit, and with only one single sensor (10) being provided, while two threshold values are set in the receiver (11) for the analog signal that arrives from that sensor (10) and is obtained merely from one signal trace of the key (12), where the signals detected above the lower threshold value are timing pulses (timing trace 21), and where the signals detected above the upper threshold value are code pulses (code trace 22), which are connected to the comparator circuit (23) as a timed code, while a minimum of one code memory (26, 27, 31 - 34) is connected to the second input of the circuit, characterized in that the code memory (26) contains several codes (C₁, C₂, C₃), which can be retrieved cyclically, one after the other, and which can be activated individually by inserting a key that contains a new code, with the previous code in code memory (6) being taken out of operation at the same time and/or, respectively, where the code memory (27) can be connected to the receiver (11) by means of a pre-determined control code, for example of a programming key, for programming or re-programming the key codes, and/or, respectively, where the code memory has memory locations (31, 32, 33, 34), the codes of which may be entered individually by means of an optical plug-in programming device (35, 36) or a plug-in programming device (35, 36) that can be coupled through induction.

2. Lock cylinder according to Claim 1, characterized in that the radiation source (9) and the sensor (10) are provided in a keyhole escutcheon (8) that can slipped over the lock cylinder (1).

3. Lock cylinder according to Claim 2, characterized in that the energy of the radiation source (9) can be conducted via insulated assembly screws in the keyhole escutcheon (8), from a battery (45) which is in a case that is preferably embodied as component of the lockset plate of the fitting opposite the keyhole escutcheon (8), just as the received signal from the sensor (10) can be conducted via these assembly screws to the receiver (11) that is provided in that case, and then to the comparator circuit (23).

## Revendications

1. Cylindre de fermeture avec un coffre (6) tournant dans un rotor (5) et des gorges déplaçables en une position de déverrouillage par une clé (12) enfichable dans un canal de clé (7) du rotor (6), à partir d'une position joignant le rotor et et le coffre, et avec au moins un alésage (4) traversant le coffre (5) et le rotor (6), ainsi que le canal de clé (7) dans le rotor (6), dans lequel est prévue une source de rayonnement, par exemple une diode émettrice infrarouge (9) pour la transmission d'un signal, et en face de celle-ci un capteur (10) auquel sont intercalés en arrière un récepteur (11) et et un circuit comparateur (23) pour la comparaison du signal provoqué par des orifices (13-20) de la clé (12) au moment de l'insertion par l'atténuation de la marche des rayons, avec un ou plusieurs signaux-code mémorisables dis au moins une mémoire de code (26, 27, 31-34), un verrouillage électromagnétique (25) dans le cylindre (1) ou dans un bec de cane (2) étant connecté au circuit comparateur, et un seul capteur (10) étant prévu et deux valeurs-seuil pour le signal analogique parvenu à partir de ce capteur (10) et obtenu à partir d'une seule piste de signal de la clé (12), étant réglées dans le récepteur, et que les signaux constatés au-dessus du seuil inférieur sont des signaux de synchronisation (piste de synchronisation 21) et que les signaux constatés au-dessus du seuil supérieur sont des signaux-code (piste d'information 22), qui sont connectés sous forme de code rythmé au circuit comparateur (23), à la seconde entrée duquel se trouve au moins une mémoire de code (26,27,31-34), caractérisé en ce que la mémoire de code (26) comprend plusieurs codes (C1, C2, C3) interrogeables successivement par voie cyclique, chacun activable individuellement par l'insertion d'une clé contenant le nouveau code, le code antérieur étant en même temps désactivé dans la mémoire de code (6), et resp. ou que la mémoire de code (27) pour la programmation resp. la reprogrammation de codes de clés est connectable avec le récepteur (11), par un code de commande prédéterminé, par exemple par une clé de programmation, et resp. ou que la mémoire de code présente des positions de mémoire (31, 32, 33, 34) dont les codes peuvent être entrés individuellement moyennant dispositif de programmation (35, 36) enfichable ou à couplage optique resp. inductif.

2. Cylindre selon la revendication 1, caractérisé en ce que la source de rayonnement (9) et le capteur (10) sont prévus dans une rosette (8) emboîtable sur le cylindre (1).

3. Cylindre selon la revendication 2, caractérisé en ce que tout comme le signal reçu du capteur (10), l'énergie de la source de rayonnement (9) peut être amenée vers le récepteur (11) prévu dans le boîtier et ensuite vers le circuit comparateur par des boulons de montage menés de manière isolée dans la rosette (8) à partir d'une pile (45) dans un boîtier qui est aménagé de préférence comme partie d'une plaque de propreté de la ferrure opposée à la rosette (8).
